# FASCICULE DE BREVET EUROPEEN

(11) **EP 3 621 478 B1**
(45) Date de publication et mention de la délivrance du brevet: **02.08.2023**
(21) Numéro de dépôt: 18728438.5
(22) Date de dépôt: 09.05.2018
(51) Int. Cl.: A45D 19/02, A45D 34/00, A45D 40/24, B05B 11/00, B65D 81/32

(54) **SYSTÈME POUR LE MÉLANGE DE DEUX PRODUITS COSMÉTIQUES**
SYSTEM ZUM MISCHEN ZWEIER KOSMETISCHER PRODUKTE
SYSTEM FOR MIXING TWO COSMETIC PRODUCTS

(30) Priorité: 09.05.2017 FR 1754025
(43) Date de publication de la demande: 18.03.2020
(73) Titulaire: Cosmogen SAS, 75009 Paris (FR)
(72) Inventeur: PIDOUX, Lucie, Bedford MK430LT (GB)
(74) Mandataire: Germain Maureau
(86) Numéro de dépôt international: PCT/FR2018/051154
(87) Numéro de publication internationale: WO 2018/206898

(56) Documents cités:
- EP-A1- 0 694 483
- GB-A- 2 335 179
- US-A- 5 647 481
- US-B1- 7 252 091

## Description

L'invention concerne un système pour le mélange de deux produits cosmétiques.

Plus particulièrement, l'invention concerne un système qui permet de mélanger deux produits ensemble, par exemple un colorant ou un principe actif du type vitamine C ou vitamine A, avec une base de fond de teint.

Au moins un des deux produits initiaux doit être protégé de toute contamination à l'air pour éviter sa dégradation.

On connaît un type de système pour le mélange de deux produits cosmétiques qui comporte un flacon tubulaire délimitant un premier réservoir qui contient un premier produit à mélanger, et une cartouche tubulaire délimitant un second réservoir qui contient un second produit à mélanger.

Le premier réservoir et le second réservoir sont séparés par un opercule.

La cartouche est munie d'une pompe qui, lorsqu'elle est actionnée, perfore l'opercule et injecte le second produit dans le premier réservoir de façon à mélanger les deux produits.

Le type de système décrit ci-dessus ne semble pas permettre de choisir la combinaison des deux produits à mélanger.

GB2335179A décrit un système pour le mélange de deux produits cosmétiques.

La présente invention vise notamment à résoudre ces inconvénients et se rapporte pour ce faire à un système pour le mélange de deux produits cosmétiques, le système comportant :
- un flacon tubulaire qui délimite un premier réservoir qui contient un premier produit à mélanger, le flacon s'étendant axialement suivant un axe principal, depuis une extrémité supérieure formant un orifice de distribution, jusqu'à une extrémité inférieure,
- un culot qui obture l'extrémité inférieure du flacon et qui comporte un orifice d'entrée communicant avec le premier réservoir, l'orifice d'entrée étant obturé par un opercule,
- une cartouche tubulaire qui délimite un second réservoir contenant un second produit à mélanger, la cartouche s'étendant axialement suivant l'axe principal, depuis une extrémité supérieure qui forme un orifice d'injection du second produit, jusqu'à une extrémité inférieure,
   le système comportant
- un dispositif de retenue qui est adapté pour retenir la cartouche sur le flacon dans une position d'injection dans laquelle le premier réservoir communique avec le second réservoir via l'orifice d'entrée du culot et l'orifice d'injection de la cartouche,
- un perforateur qui présente un bord supérieur conçu pour perforer l'opercule qui obture l'orifice d'entrée du culot lorsque la cartouche occupe sa position d'injection, le perforateur surmontant axialement l'orifice d'injection de la cartouche,
- un dispositif d'injection qui obture l'extrémité inférieure de la cartouche et qui est monté mobile axialement, entre une position initiale basse et une position finale haute, pour pousser le second produit à travers l'orifice d'injection de la cartouche, depuis le second réservoir jusqu'au premier réservoir, le dispositif d'injection étant un piston.

Le système selon l'invention permet à l'utilisateur d'obtenir une multitude de combinaisons de produits mélangés, selon la cartouche choisie.

De plus, le système selon l'invention permet de mélanger des produits de nature différente.

En effet, le second produit contenu dans la cartouche peut être par exemple liquide, en poudre ou en granulats.

Ainsi, deux éléments distincts permettent de perforer l'opercule et de pousser le second produit dans le flacon. Les forces sont donc découplées et les performances du système sont améliorées.

Le dispositif d'injection est un piston.

Selon cette caractéristique, le piston est monté coulissant axialement, entre une position initiale basse et une position finale haute, pour pousser le second produit à travers l'orifice d'injection de la cartouche, depuis le second réservoir jusqu'au premier réservoir.

De manière avantageuse, le culot présente une forme globalement cylindrique suivant l'axe principal, depuis une extrémité supérieure, jusqu'à une extrémité inférieure et est monté de façon serrée et étanche sur l'extrémité inférieure du flacon.

Selon une caractéristique, le culot est interne au flacon.

L'opercule est de préférence disposé au niveau de l'extrémité supérieure du culot de sorte qu'il ne soit pas accessible aisément par l'utilisateur et qu'il ne soit pas perforé par inadvertance. Ces caractéristiques permettent d'améliorer la sécurité du système.

Selon une autre caractéristique, le dispositif de retenue comporte un filetage qui s'étend autour de l'axe principal et qui est formé sur une face externe de la cartouche, et un taraudage complémentaire qui est formé sur une face interne du culot.

Selon une autre caractéristique, l'extrémité inférieure de la cartouche est équipée d'une bague d'entraînement qui est solidaire en mouvement de la cartouche et qui est prévue pour permettre à un utilisateur de visser la cartouche sur le culot du flacon.

Selon une autre caractéristique, la bague est une bague sécable qui est reliée sur le corps de la cartouche par une pluralité de pattes de retenue radiales qui sont affaiblies mécaniquement de sorte que, à la suite du vissage de la cartouche, l'utilisateur peut exercer un couple sur la bague qui rompt les pattes de retenue et désolidarise la bague de la cartouche.

Cette caractéristique permet de libérer l'accès au dispositif d'injection pour l'utilisateur.

Selon une autre caractéristique, le perforateur présente une forme d'un tronçon cylindrique biseauté qui s'étend autour de l'axe principal et qui est agencé sur l'extrémité supérieur de la cartouche, pour perforer l'opercule qui obture l'orifice d'entrée du culot.

Selon une autre caractéristique, la cartouche comporte une valve anti-retour qui est associée à l'orifice d'injection de la cartouche, pour éviter l'écoulement intempestif du second produit contenu dans la cartouche.

Selon une autre caractéristique, le système comporte un bouchon amovible qui est adapté pour assurer l'étanchéité de la cartouche.

Selon une autre caractéristique, l'orifice de distribution du flacon est équipé d'un dispositif de distribution qui est conçu pour distribuer le mélange du premier produit et du second produit contenu dans le premier réservoir.

Le flacon et la cartouche tels que décrits précédemment pourraient être utilisés indépendamment l'un de l'autre.

L'invention concerne plus particulièrement un flacon tubulaire qui délimite un premier réservoir adapté pour contenir un premier produit à mélanger, destiné à recevoir une cartouche tubulaire qui délimite un second réservoir adapté pour contenir un second produit à mélanger, le flacon s'étendant axialement suivant un axe principal, depuis une extrémité supérieure formant un orifice de distribution, jusqu'à une extrémité inférieure, caractérisé en ce qu'il comporte un culot interne qui obture son extrémité inférieure et qui comporte un orifice d'entrée communicant avec le premier réservoir, l'orifice d'entrée étant obturé par un opercule, et le culot étant adapté pour coopérer avec la cartouche, dans lequel le culot présente une forme globalement cylindrique suivant l'axe principal, depuis une extrémité supérieure, jusqu'à une extrémité inférieure, et monté de façon serrée et étanche sur l'extrémité inférieure du flacon.

Toutes les caractéristiques relatives au flacon tel que décrit dans le système pour le mélange de deux produits cosmétiques pourraient être envisagées pour le flacon indépendant de la cartouche, bien que ces caractéristiques ne soient pas revendiquées.

L'invention concerne également une cartouche tubulaire destiné à coopérer avec un flacon tubulaire qui délimite un premier réservoir adapté pour contenir un premier produit à mélanger et comportant un culot obturé par un opercule, la cartouche délimitant un second réservoir adapté pour contenir un second produit à mélanger, et s'étendant axialement suivant un axe principal, depuis une extrémité supérieure qui forme un orifice d'injection du second produit, jusqu'à une extrémité inférieure, caractérisé en ce qu'elle comporte :
- un perforateur qui présente un bord supérieur conçu pour perforer l'opercule du flacon lorsque la cartouche occupe sa position d'injection, le perforateur surmontant axialement l'orifice d'injection de la cartouche,
- un dispositif d'injection qui obture l'extrémité inférieure de la cartouche et qui est monté mobile axialement, entre une position initiale basse et une position finale haute, pour pousser le second produit à travers l'orifice d'injection de la cartouche, depuis le second réservoir jusqu'au premier réservoir, le dispositif d'injection étant un piston.

Toutes les caractéristiques relatives à la cartouche telle que décrite dans le système pour le mélange de deux produits cosmétiques, pourraient être envisagées pour la cartouche indépendante du flacon, bien que ces caractéristiques ne soient pas revendiquées.

D'autres caractéristiques et avantages de l'invention apparaîtront à la lecture de la description détaillée qui suit pour la compréhension de laquelle on se reportera aux dessins annexés dans lesquels :
- la figure 1 est une vue d'ensemble en coupe axiale qui illustre un système pour le mélange de deux produits cosmétiques comportant un flacon et une cartouche représentée désolidarisée du flacon, selon l'invention ;
- la figure 2 est une vue d'ensemble en coupe axiale similaire à la vue de la figure 1, qui illustre la cartouche dans sa position d'injection, vissée sur le culot du flacon ;
- la figure 3 est une vue d'ensemble en coupe axiale similaire à la vue de la figure 1, qui illustre le piston de la cartouche dans sa position finale haute d'injection ;
- la figure 4 est une vue de détail en coupe axiale qui illustre la cartouche coiffée d'un bouchon de fermeture ;
- la figure 5 est une vue d'ensemble en perspective éclatée axialement, qui illustre le système comportant une bague d'entraînement sécable, selon une variante de réalisation de l'invention ;
- la figure 6 est une vue en coupe axiale qui illustre un perforateur selon une variante de réalisation de l'invention.

Dans la description et les revendications, on utilisera à titre non limitatif les expressions « supérieur », « inférieur », « bas », « haut » et leurs dérivés en référence à la partie supérieure et à la partie inférieure respectivement des figures 1 à 6.

De plus, pour clarifier la description et les revendications, on adoptera à titre non limitatif la terminologie longitudinal, vertical et transversal en référence au trièdre L, V, T indiqué aux figures, dont l'axe L est parallèle à l'axe principal du système.

Sur l'ensemble de ces figures, des références identiques ou analogues représentent des organes ou ensembles d'organes identiques ou analogues.

On a représenté à la figure 1 un système 10 pour le mélange d'un premier produit 12 cosmétique, par exemple un principe actif, avec un second produit 13 cosmétique, par exemple un fond de teint.

Le système 10 comporte un flacon 14 tubulaire qui délimite un premier réservoir 16 qui contient le premier produit 12 à mélanger.

Le flacon 14 s'étendant axialement suivant un axe A principal vertical, depuis une extrémité supérieure 18 formant un orifice de distribution 20, jusqu'à une extrémité inférieure 22.

L'orifice de distribution 20 du flacon 14 forme un goulot fileté sur lequel est vissé un distributeur 24 à pompe.

On comprendra que le type de distributeur peut être adapté selon le mélange de produit contenu dans le premier réservoir 16, le distributeur pouvant être du type à pompe ou du type vaporisateur par exemple.

L'extrémité inférieure du flacon 14 est obturée par un culot 26 qui présente une forme globalement cylindrique suivant l'axe A principal, depuis une extrémité supérieure 260, jusqu'à une extrémité inférieure 261, et qui est monté de façon serrée et étanche sur l'extrémité inférieure du flacon 14.

Le culot 26 est interne au flacon 14.

Les dimensions circonférentielles du culot 26 sont complémentaires de celles du premier réservoir 16, de sorte qu'il soit disposé à l'intérieur du flacon 14, contre le premier réservoir 16, de façon serrée et étanche.

Le culot 26 et le flacon 14 sont monolithiques. Ils forment une seule et même pièce.

Le culot 26 comporte un orifice d'entrée 28 qui communique avec le réservoir 16 du flacon 14 et qui est obturé par un opercule 30 disposé au niveau de son extrémité supérieure 260.

Le culot 26 est ouvert en son extrémité inférieure 260.

L'orifice d'entrée 28 du culot 26 forme un conduit cylindrique qui est adapté pour coopérer avec une cartouche 32.

La cartouche 32 présente une forme tubulaire qui délimite un second réservoir 34 contenant le second produit 13 à mélanger.

La cartouche 32 s'étend axialement suivant l'axe A principal, depuis une extrémité supérieure 36 qui forme un orifice d'injection 38 du second produit 13, jusqu'à une extrémité inférieure 40.

L'orifice d'injection 38 de la cartouche 32 forme un conduit cylindrique qui est adapté pour s'emmancher dans le conduit formé par l'orifice d'entrée 28 du culot 26.

Aussi, l'orifice d'injection 38 est obturé par une valve anti-retour 42 qui est adaptée pour retenir le second produit 13 à l'intérieur de la cartouche 32. La valve anti-retour 42 est par exemple une membrane souple découpée en croix en son centre, visible à la figure 5.

Aussi, l'orifice d'injection 38 est surmonté et prolongé axialement par un perforateur 44 qui présente un bord supérieur 46 biseauté conçu pour perforer l'opercule 30 qui obture l'orifice d'entrée 28 du culot 26.

La cartouche 32 est équipée d'un piston 48 qui obture l'extrémité inférieure 40 de la cartouche 32 et qui présente une forme cylindrique suivant l'axe A principal.

Le piston 48 est délimité axialement par une face supérieure 50 qui forme un renflement 52 adapté pour venir en contact sur la valve anti-retour 42, et par une face inférieure qui forme un fond 54 de la cartouche 32.

Le piston 48 est monté coulissant axialement suivant l'axe A principal, entre une position initiale basse illustrée aux figures 1 et 2 dans laquelle le fond 54 du piston 48 affleure l'extrémité inférieure de la cartouche 32, et une position finale haute illustrée à la figure 3 dans laquelle le renflement 52 du piston 48 est en appui, ou presque, sur la valve anti-retour 42.

Pour entraîner en coulissement le piston 48, afin de pousser le second produit 13 à travers l'orifice d'injection 38 de la cartouche 32, l'utilisateur doit pousser axialement le fond 54 de la cartouche 32 vers le haut.

Les dimensions circonférentielles du piston 48 sont complémentaires de celles du second réservoir 34, de sorte qu'il soit apte à coulisser dans ledit réservoir 34 en étant en contact avec les parois internes du second réservoir 34 et qu'il puisse entrainer la totalité du second produit 13 dans le premier réservoir 16.

Ainsi, le perforateur 44 est apte à se déplacer axialement, suivant l'axe A principal, dans le conduit formé par l'orifice d'entrée 28 du culot 26 lorsque la cartouche 32 s'emmanche dans ledit conduit, et le piston 48 est apte à coulisser axialement dans la cartouche 32, suivant l'axe A principal, lorsque l'utilisateur pousse axialement le piston 48 vers le haut.

Deux éléments distincts permettent de perforer l'opercule 30 et de pousser le second produit 13 dans le flacon 14.Selon un autre aspect, le système 10 comporte un dispositif de retenue 56 qui est adapté pour retenir la cartouche 32 sur le flacon 14 dans une position d'injection illustrée aux figures 2 et 3, dans laquelle la cartouche 32 est agencée de façon à injecter le second produit 13 dans le premier réservoir 12 via l'orifice d'entrée 28 du culot 26 et l'orifice d'injection 38 de la cartouche 32.

A cet effet, le dispositif de retenue 56 comporte un filetage 58 qui s'étend autour de l'axe A principal et qui est formé sur une face externe de la cartouche 32, et un taraudage 60 complémentaire qui est formé sur une face interne 62 du culot 26.

Pour visser la cartouche 32 sur le culot 26 du flacon 14, l'extrémité inférieure 40 de la cartouche 32 est équipée d'une bague 64 d'entraînement qui est solidaire en mouvement de la cartouche 32.

La bague 64 présente un diamètre qui est supérieure au diamètre de la partie supérieure de la cartouche 32 et qui est sensiblement égal au diamètre du flacon 14, de sorte que la bague 64 et le flacon 14 forment un cylindre uniforme, comme on peut le voir à la figure 2.

A titre non limitatif, le dispositif de retenue 56 peut également être réalisé par un emboîtement démontable par coopération de forme entre la cartouche 32 et le culot 26 du flacon 14.

Comme on peut le voir à la figure 4, le système 10 comporte un bouchon 66 amovible qui est adapté pour coiffer la cartouche 32.

Le bouchon 66 présente une jupe globalement cylindrique qui comprend une paroi interne 68 taraudée qui permet le vissage et le dévissage du bouchon 66 sur la cartouche 32, pour protéger le produit 13 contenu dans la cartouche 32
De plus, la jupe du bouchon 66 assure l'étanchéité de la cartouche 32.

Un exemple de fonctionnement du système 10 selon l'invention est décrit ci-dessous.

L'utilisateur choisit une cartouche 32 suivant le mélange de produits qu'il souhaite obtenir, dévisse le bouchon 66 puis visse la cartouche 32 sur le flacon 14 au moyen de la bague 64 prévue à cet effet, comme illustré sur la figure 2.

Au cours du vissage de la cartouche 32, le bord supérieur 46 biseauté du perforateur 44 perfore l'opercule 30 qui obture l'orifice d'entrée 28 du culot 26 du flacon 14.

La cartouche 32 occupe sa position d'injection lorsque la cartouche 32 est vissée jusqu'en bout de course, position dans laquelle l'utilisateur pousse le piston 48 depuis sa position initiale basse, jusqu'à sa position finale haute.

Au cours du coulissement du piston 48, le second produit 13 est injecté depuis la cartouche 32, jusqu'au réservoir 16 du flacon 14, à travers les orifices prévus à cet effet, de sorte que le premier produit 12 est mélangé au second produit 13 dans le réservoir 16 du flacon 14.

A la suite de ce mélange, l'utilisateur actionne le distributeur 24 à pompe qui distribue le mélange de produits contenu dans le réservoir 16 du flacon 14.

On a représenté à la figure 5 une variante de réalisation du système 10 selon l'invention, qui comporte une bague 64 d'entraînement sécable.

A cet effet, la bague 64 est reliée sur le corps de la cartouche 32 par une pluralité de pattes 70 de retenue radiales qui sont affaiblies mécaniquement de sorte que, à la suite du vissage de la cartouche 32, l'utilisateur peut exercer un couple sur la bague 64 qui rompt les pattes 70 de retenue.

La bague 64, une fois désolidarisée de la cartouche 32, découvre le piston 48 pour favoriser son enfoncement par l'utilisateur.

Aussi, on a représenté à la figure 6 une autre variante de réalisation du système 10 selon l'invention, qui comporte un perforateur 72 coulissant.

Le perforateur 72 forme une bague cylindrique qui s'étend autour de l'axe A principal et qui permet le passage du second produit 13.

Le perforateur 72 présente un bord supérieur 76 biseauté qui est prévu pour perforer l'opercule 30 d'obturation de l'orifice d'entrée 28 du culot 26, un tronçon inférieure 78 qui est prévu pour pénétrer dans l'orifice d'injection 38 de la cartouche 32, et une collerette 80 annulaire intermédiaire qui s'étend autour du perforateur 72.

De plus, le perforateur 72 comprend une griffe 82 qui s'étend depuis un col 83 intérieur agencé à l'intérieur du perforateur 72 et qui est conçue pour perforer un opercule 84 qui obture l'orifice d'injection 38 de la cartouche 32.

L'orifice d'entrée 28 du culot 26 forme une cage cylindrique dans laquelle le perforateur 72 est monté coulissant axialement entre un siège supérieur 86 et un siège inférieur 88 formé par l'orifice d'entrée 28 du culot 26.

Ainsi, lorsque la cartouche 32 est vissée sur le culot 26, l'orifice d'injection 38 de la cartouche 32 pénètre dans le perforateur 72, la griffe 82 perce l'opercule 84 qui obture l'orifice d'injection 38 de la cartouche 32, l'orifice d'injection 38 de la cartouche 32 appui sur le col 83 pour pousser le perforateur 72 vers le haut, puis le bord supérieur 76 biseauté perfore l'opercule 30 d'obturation de l'orifice d'entrée 28 du culot 26.

La présente description de l'invention est donnée à titre d'exemple non limitatif et concerne l'invention telle que décrite par les revendications annexées.

## Revendications

1. Système (10) pour le mélange de deux produits cosmétiques, le système (10) comportant :
- un flacon (14) tubulaire qui délimite un premier réservoir (16) adapté pour contenir un premier produit (12) à mélanger, le flacon (14) s'étendant axialement suivant un axe (A) principal, depuis une extrémité supérieure (18) formant un orifice de distribution (20), jusqu'à une extrémité inférieure (22),
- un culot (26) qui obture l'extrémité inférieure (22) du flacon (14) et qui comporte un orifice d'entrée (28) communicant avec le premier réservoir (16), l'orifice d'entrée (28) étant obturé par un opercule (30),
- une cartouche (32) tubulaire qui délimite un second réservoir (34) adapté pour contenir un second produit (13) à mélanger, la cartouche (32) s'étendant axialement suivant l'axe (A) principal, depuis une extrémité supérieure (36) qui forme un orifice d'injection (38) du second produit, jusqu'à une extrémité inférieure (40),
le système (10) comportant:
- un dispositif de retenue (56) qui est adapté pour retenir la cartouche (32) sur le flacon (14) dans une position d'injection dans laquelle le premier réservoir (16) communique avec le second réservoir (34) via l'orifice d'entrée (28) du culot (26) et l'orifice d'injection (38) de la cartouche (32),
- un perforateur (44) qui présente un bord supérieur (46) conçu pour perforer l'opercule (30) qui obture l'orifice d'entrée (28) du culot (26) lorsque la cartouche (32) occupe sa position d'injection, le perforateur (44) surmontant axialement l'orifice d'injection (38) de la cartouche (32),
- un dispositif d'injection (50) qui obture l'extrémité inférieure (40) de la cartouche (32) et qui est monté mobile axialement, entre une position initiale basse et une position finale haute, pour pousser le second produit (13) à travers l'orifice d'injection (38) de la cartouche (32), depuis le second réservoir (34) jusqu'au premier réservoir (16),
**caractérise en ce que**
le dispositif d'injection est un piston.

2. Système (10) selon la revendication précédente, **caractérisé en ce que** le culot (26) présente une forme globalement cylindrique suivant l'axe (A) principal, depuis une extrémité supérieure (260), jusqu'à une extrémité inférieure (261) et est monté de façon serrée et étanche sur l'extrémité inférieure du flacon (14).

3. Système (10) selon l'une quelconque des revendications précédentes, **caractérisé en ce que** le culot (26) est interne au flacon (14).

4. Système (10) selon l'une quelconque des revendications 2 et 3 en combinaison avec la 2, **caractérisé en ce que** l'opercule (30) est disposé au niveau de l'extrémité supérieure (260) du culot (26).

5. Système (10) selon l'une quelconque des revendications précédentes, **caractérisé en ce que** le dispositif de retenue (56) comporte un filetage (58) qui s'étend autour de l'axe (A) principal et qui est formé sur une face externe de la cartouche (32), et un taraudage (60) complémentaire qui est formé sur une face interne du culot (26).

6. Système (10) selon la revendication précédente, **caractérisé en ce que** l'extrémité inférieure (40) de la cartouche (32) est équipée d'une bague (64) d'entraînement qui est solidaire en mouvement de la cartouche (32) et qui est prévue pour permettre à un utilisateur de visser la cartouche (32) sur le culot (26) du flacon (14).

7. Système (10) selon la revendication précédente, **caractérisé en ce que** la bague (64) est une bague sécable qui est reliée sur le corps de la cartouche (32) par une pluralité de pattes (70) de retenue radiales qui sont affaiblies mécaniquement de sorte que, à la suite du vissage de la cartouche (32), l'utilisateur peut exercer un couple sur la bague (64) qui rompt les pattes (70) de retenue et désolidarise la bague (64) de la cartouche (32).

8. Système (10) selon l'une quelconque des revendications précédentes, **caractérisé en ce que** le perforateur (44) présente une forme d'un tronçon cylindrique biseauté qui s'étend autour de l'axe (A) principal et qui est agencé sur l'extrémité supérieur (36) de la cartouche (32), pour perforer l'opercule (30) qui obture l'orifice d'entrée (28) du culot (26).

9. Système (10) selon l'une quelconque des revendications précédentes, **caractérisé en ce que** le piston est monté coulissant axialement, entre une position initiale basse et une position finale haute, pour pousser le second produit (13) à travers l'orifice d'injection (38) de la cartouche (32), depuis le second réservoir (34) jusqu'au premier réservoir (16).

10. Système (10) selon l'une quelconque des revendications précédentes, **caractérisé en ce que** la cartouche (32) comporte une valve anti-retour (42) qui est associée à l'orifice d'injection (38) de la cartouche (32), pour éviter l'écoulement intempestif du second produit (13) contenu dans la cartouche (32).

11. Système (10) selon l'une quelconque des revendications précédentes, **caractérisé en ce qu'**il comporte un bouchon (66) amovible qui est adapté pour assurer l'étanchéité de la cartouche (32).

12. Système (10) selon l'une quelconque des revendications précédentes, **caractérisé en ce que** l'orifice de distribution (20) du flacon (14) est équipé d'un dispositif de distribution (24) qui est conçu pour distribuer le mélange du premier produit (12) et du second produit (13) contenu dans le premier réservoir (16).

13. Flacon (14) tubulaire qui délimite un premier réservoir (16) adapté pour contenir un premier produit (12) à mélanger, destiné à recevoir une cartouche (32) tubulaire qui délimite un second réservoir (34) adapté pour contenir un second produit (13) à mélanger, le flacon (14) s'étendant axialement suivant un axe (A) principal, depuis une extrémité supérieure (18) formant un orifice de distribution (20), jusqu'à une extrémité inférieure (22), comportant un culot (26) interne qui obture son extrémité inférieure (22) et qui comporte un orifice d'entrée (28) communicant avec le premier réservoir (16), l'orifice d'entrée (28) étant obturé par un opercule (30), et le culot (26) étant adapté pour coopérer avec la cartouche (32), **caractérise en ce que** le culot (26) présente une forme globalement cylindrique suivant l'axe (A) principal, depuis une extrémité supérieure (260), jusqu'à une extrémité inférieure (261), et monté de façon serrée et étanche sur l'extrémité inférieure du flacon (14).

14. Cartouche (32) tubulaire destinée à coopérer avec un flacon (14) tubulaire qui délimite un premier réservoir (16) adapté pour contenir un premier produit (12) à mélanger et comportant un culot (26) obturé par un opercule (30), la cartouche (32) délimitant un second réservoir (34) adapté pour contenir un second produit (13) à mélanger, et s'étendant axialement suivant un axe (A) principal, depuis une extrémité supérieure (36) qui forme un orifice d'injection (38) du second produit, jusqu'à une extrémité inférieure (40), comportant
- un perforateur (44) qui présente un bord supérieur (46) conçu pour perforer l'opercule (30) du flacon (14) lorsque la cartouche (32) occupe sa position d'injection, le perforateur (44) surmontant axialement l'orifice d'injection (38) de la cartouche (32),
- un dispositif d'injection (50) qui obture l'extrémité inférieure (40) de la cartouche (32) et qui est monté mobile axialement, entre une position initiale basse et une position finale haute, pour pousser le second produit (13) à travers l'orifice d'injection (38) de la cartouche (32), depuis le second réservoir (34) jusqu'au premier réservoir (16), **caractérise en ce que** le dispositif d'injection est un piston.

## Patentansprüche

1. System (10) zum Mischen zweier kosmetischer Produkte, wobei das System (10) Folgendes umfasst:
- eine röhrenförmige Flasche (14), die einen ersten Behälter (16) begrenzt, der dazu geeignet ist, ein erstes zu mischendes Produkt (12) zu enthalten, wobei sich die Flasche (14) von einem oberen Ende (18) aus, das eine Abgabeöffnung (20) bildet, axial entlang einer Hauptachse (A) bis zu einem unteren Ende (22) erstreckt,
- eine Fassung (26), die das untere Ende (22) der Flasche (14) verschließt und die eine Einlassöffnung (28) umfasst, die mit dem ersten Behälter (16) in Verbindung steht, wobei die Einlassöffnung (28) durch eine Verschlusskappe (30) verschlossen ist,
- eine röhrenförmige Kartusche (32), die einen zweiten Behälter (34) begrenzt, der dazu geeignet ist, ein zweites zu mischendes Produkt (13) zu enthalten, wobei sich die Kartusche (32) von einem oberen Ende (36) aus, das eine Einspritzöffnung (38) für das zweite Produkt bildet, axial entlang der Hauptachse (A) bis zu einem unteren Ende (40) erstreckt,
wobei das System (10) Folgendes aufweist:
- eine Haltevorrichtung (56), die dazu geeignet ist, die Kartusche (32) auf dem Fläschchen (14) in einer Injektionsposition zu halten, in der der erste Behälter (16) mit dem zweiten Behälter (34) über die Einlassöffnung (28) der Fassung (26) und der Einspritzöffnung (38) der Kartusche (32) in Verbindung stehen,
- einen Perforator (44), der einen oberen Rand (46) aufweist, der dazu ausgelegt ist, die Verschlusskappe (30) zu perforieren, die die Einlassöffnung (28) der Fassung (26) verschließt, wenn die Kartusche (32) ihre Einspritzposition einnimmt, wobei der Perforator (44) die Einspritzöffnung (38) der Kartusche (32) axial überragt,
- eine Injektionsvorrichtung (50), die das untere Ende (40) der Kartusche (32) verschließt und die axial beweglich zwischen einer niedrigen Anfangsposition und einer hohen Endposition montiert ist, um das zweite Produkt (13) durch die Injektionsöffnung (38) der Kartusche (32) aus dem zweiten Behälter (34) bis zum ersten Behälter (16) zu drücken,
**dadurch gekennzeichnet, dass** die Injektionsvorrichtung ein Kolben ist.

2. System (10) nach dem vorhergehenden Anspruch, **dadurch gekennzeichnet, dass** die Fassung (26) von einem oberen Ende (260) entlang der Hauptachse (A) bis zu einem unteren Ende (261) eine im Allgemeinen zylindrische Form aufweist und derart montiert ist, dass sie fest und abdichtend am unteren Ende der Flasche (14) sitzt.

3. System (10) nach einem der vorhergehenden Ansprüche, **dadurch gekennzeichnet, dass** die Fassung (26) sich innerhalb der Flasche (14) befindet.

4. System (10) nach einem der Ansprüche 2 und 3 in Kombination mit 2, **dadurch gekennzeichnet, dass** die Verschlusskappe (30) auf Höhe des oberen Endes (260) der Fassung (26) angeordnet ist.

5. System (10) nach einem der vorhergehenden Ansprüche, **dadurch gekennzeichnet, dass** die Haltevorrichtung (56) ein Außengewinde (58), das sich um die Hauptachse (A) erstreckt und das an einer Außenfläche der Kartusche (32) ausgebildet ist, und ein komplementäres Innengewinde (60) umfasst, das an einer Innenfläche der Fassung (26) ausgebildet ist.

6. System (10) nach dem vorhergehenden Anspruch, **dadurch gekennzeichnet, dass** das untere Ende (40) der Kartusche (32) mit einem Antriebsring (64) ausgestattet ist, der mit der Kartusche (32) bewegungsfest verbunden und dafür vorgesehen ist, einem Benutzer das Aufschrauben der Kartusche (32) auf die Fassung (26) der Flasche (14) zu ermöglichen.

7. System (10) nach dem vorhergehenden Anspruch, **dadurch gekennzeichnet, dass** der Ring (64) ein brechbarer Ring ist, der über mehrere radiale Haltelaschen (70), die mechanisch geschwächt sind, derart mit dem Körper der Kartusche (32) verbunden ist, dass der Benutzer nach dem Einschrauben der Kartusche (32) ein Drehmoment auf den Ring (64) ausüben kann, das die Haltelaschen (70) bricht und den Ring (64) von der Kartusche (32) löst.

8. System (10) nach einem der vorhergehenden Ansprüche, **dadurch gekennzeichnet, dass** der Perforator (44) die Form einer zylindrischen abgeschrägten Abschnitt aufweist, der sich um die Hauptachse (A) erstreckt und am oberen Ende (36) der Kartusche (32) angeordnet ist, um die Verschlusskappe (30), die die Einlassöffnung (28) der Fassung (26) verschließt, zu perforieren.

9. System (10) nach einem der vorhergehenden Ansprüche, **dadurch gekennzeichnet, dass** der Kolben so montiert ist, dass er axial zwischen einer niedrigen Anfangsposition und einer hohen Endposition verschiebbar ist, um das zweite Produkt (13) durch die Injektionsöffnung (38) der Kartusche (32) aus dem zweiten Behälter (34) bis zum ersten Behälter (16) zu drücken.

10. System (10) nach einem der vorhergehenden Ansprüche, **dadurch gekennzeichnet, dass** die Kartusche (32) ein Rückschlagventil (42) aufweist, das der Einspritzöffnung (38) der Kartusche (32) zugeordnet ist, um ein vorzeitiges Austreten des zweiten Produkts (13), das in der Kartusche (32) enthalten ist, zu verhindern.

11. System (10) nach einem der vorhergehenden Ansprüche, **dadurch gekennzeichnet, dass** es einen abnehmbaren Deckel (66) aufweist, der dazu geeignet ist, die Abdichtung der Kartusche (32) sicherzustellen.

12. System (10) nach einem der vorhergehenden Ansprüche, **dadurch gekennzeichnet, dass** die Abgabeöffnung (20) der Flasche (14) mit einer Abgabevorrichtung (24) ausgestattet ist, die dazu ausgelegt ist, die Mischung des ersten Produkts (12) und des zweiten Produkts (13), die im ersten Behälter (16) enthalten ist, zu verteilen.

13. Röhrenförmige Flasche (14), die einen ersten Behälter (16) begrenzt, der dazu geeignet ist, ein erstes zu mischendes Produkt (12) zu enthalten, und dazu bestimmt ist, eine röhrenförmige Kartusche (32) aufzunehmen, die einen zweiten Behälter (34) begrenzt, der dazu geeignet ist, ein zweites zu mischendes Produkt (13) zu enthalten, wobei sich die Flasche (14) von einem oberen Ende (18), das eine Abgabeöffnung (20) bildet, axial entlang einer Hauptachse (A) bis zu einem unteren Ende (22) erstreckt,
umfassend eine innere Fassung (26), die ihr unteres Ende (22) verschließt und eine Einlassöffnung (28) aufweist, die mit dem ersten Behälter (16) in Verbindung steht, wobei die Einlassöffnung (28) durch eine Verschlusskappe (30) verschlossen ist, und die Fassung (26) dazu geeignet ist, mit der Kartusche (32) zusammenzuwirken, **dadurch gekennzeichnet, dass** die Fassung (26) eine im Allgemeinen zylindrische Form von einem oberen Ende (260) entlang der Hauptachse (A) bis zu einem unteren Ende (261) aufweist und fest und abdichtend am unteren Ende der Flasche (14) montiert ist.

14. Röhrenförmige Kartusche (32), die dazu bestimmt ist, mit einer röhrenförmigen Flasche (14) zusammenzuwirken, die einen ersten Behälter (16) begrenzt, der dazu geeignet ist, ein erstes zu mischendes Produkt (12) zu enthalten, und eine Fassung (26) aufweist, die durch eine Verschlusskappe (30) verschlossen ist, wobei die Kartusche (32) einen zweiten Behälter (34) begrenzt, der dazu geeignet ist, ein zweites zu mischendes Produkt (13) zu enthalten, und der sich von einem oberen Ende (36), das eine Einspritzöffnung (38) des zweiten Produkts bildet, axial entlang einer Hauptachse (A) bis zu einem unteren Ende (40) erstreckt, umfassend
- einen Perforator (44), der einen oberen Rand (46) aufweist, der dazu ausgelegt ist, den Deckel (30) der Flasche (14) zu perforieren, wenn die Kartusche (32) ihre Injektionsposition einnimmt, wobei der Perforator (44) die Injektionsöffnung (38) der Kartusche (32) axial überragt,
- eine Injektionsvorrichtung (50), die das untere Ende (40) der Kartusche (32) verschließt und die axial beweglich zwischen einer niedrigen Anfangsposition und einer hohen Endposition montiert ist, um das zweite Produkt (13) durch die Injektionsöffnung (38) der Kartusche (32) aus dem zweiten Behälter (34) zum ersten Behälter (16) zu drücken, **dadurch gekennzeichnet, dass** die Injektionsvorrichtung ein Kolben ist.

## Claims

1. A system (10) for mixing two cosmetic products, the system (10) including:
- a tubular bottle (14) which delimits a first reservoir (16) adapted to contain a first product (12) to be mixed, the bottle (14) extending axially along a main axis (A), from an upper end (18) forming a distribution orifice (20), to a lower end (22),
- a base (26) which seals the lower end (22) of the bottle (14) and which includes an inlet orifice (28) communicating with the first reservoir (16), the inlet orifice (28) being sealed by a cap (30),
- a tubular cartridge (32) which delimits a second reservoir (34) adapted to contain a second product (13) to be mixed, the cartridge (32) extending axially along the main axis (A), from an upper end (36) which forms an orifice for injecting (38) the second product, to a lower end (40),
the system (10) including:
- a retaining device (56) which is adapted to retain the cartridge (32) on the bottle (14) in an injection position in which the first reservoir (16) communicates with the second reservoir (34) via the base (26) inlet orifice (28) and the cartridge (32) injection orifice (38),
- a perforator (44) which has an upper edge (46) adapted to perforate the cap (30) that seals the base (26) inlet orifice (28) when the cartridge (32) occupies its injection position, the perforator (44) axially surmounting the cartridge (32) injection orifice (38),
- an injection device (50) which seals the lower end (40) of the cartridge (32) and which is movably mounted axially, between a low initial position and a high final position, in order to push the second product (13) through the cartridge (32) injection orifice (38), from the second reservoir (34) to the first reservoir (16), **characterized in that** the injection device is a piston.

2. The system (10) according to the preceding claim, **characterized in that** the base (26) has a generally cylindrical shape along the main axis (A), from an upper end (260), to a lower end (261) and is tightly and sealingly mounted on the lower end of the bottle (14).

3. The system (10) according to any one of the preceding claims, **characterized in that** the base (26) is internal to the bottle (14).

4. The system (10) according to any one of claims 2 and 3 in combination with the 2, **characterized in that** the cap (30) is disposed at the upper end (260) of the base (26).

5. The system (10) according to any one of the preceding claims, **characterized in that** the retaining device (56) includes a thread (58) which extends about the main axis (A) and which is formed on an outer face of the cartridge (32), and a complementary tapping (60) which is formed on an inner face of the base (26).

6. The system (10) according to the preceding claim, **characterized in that** the lower end (40) of the cartridge (32) is equipped with a drive ring (64) which is secured in movement to the cartridge (32) and which is provided to allow a user to screw the cartridge (32) on the bottle (14) base (26).

7. The system (10) according to the preceding claim, **characterized in that** the ring (64) is a breakable ring which is connected to the body of the cartridge (32) by a plurality of radial retaining lugs (70) which are mechanically weakened such that, after screwing the cartridge (32), the user can exert a torque on the ring (64) which ruptures the retaining lugs (70) and disengages the ring (64) from the cartridge (32).

8. The system (10) according to any one of the preceding claims, **characterized in that** the perforator (44) has a shape of a beveled cylindrical segment which extends about the main axis (A) and which is arranged on the upper end (36) of the cartridge (32), in order to perforate the cap (30) which seals the base (26) inlet orifice (28).

9. The system (10) according to any one of the preceding claims, **characterized in that** the piston is slidably mounted axially, between a low initial position and a high final position, in order to push the second product (13) through the cartridge (32) injection orifice (38), from the second reservoir (34) to the first reservoir (16).

10. The system (10) according to any one of the preceding claims, **characterized in that** the cartridge (32) includes a check valve (42) which is associated with the cartridge (32) injection orifice (38), in order to avoid unintentional flow of the second product (13) contained in the cartridge (32).

11. The system (10) according to any one of the preceding claims, **characterized in that** it includes a removable plug (66) which is adapted to ensure the sealing of the cartridge (32).

12. The system (10) according to any one of the preceding claims, **characterized in that** the distribution orifice (20) of the bottle (14) is equipped with a distribution device (24) which is adapted to distribute the mixture of the first product (12) and the second product (13) contained in the first reservoir (16).

13. A tubular bottle (14) which delimits a first reservoir (16) adapted to contain a first product (12) to be mixed, intended to receive a tubular cartridge (32) which delimits a second reservoir (34) adapted to contain a second product (13) to be mixed, the bottle (14) extending axially along a main axis (A), from an upper end (18) forming a distribution orifice (20), to a lower end (22), including an inner base (26) which seals its lower end (22) and which includes an inlet orifice (28) communicating with the first reservoir (16), the inlet orifice (28) being sealed by a cap (30), and the base (26) being adapted to cooperate with the cartridge (32), **characterized in that** the base (26) has a generally cylindrical shape along the main axis (A), from an upper end (260), to a lower end (261) and is tightly and sealingly mounted on the lower end of the bottle (14).

14. A tubular cartridge (32) intended to cooperate with a tubular bottle (14) which delimits a first reservoir (16) adapted to contain a first product (12) to be mixed and including a base (26) sealed by a cap (30), the cartridge (32) delimiting a second reservoir (34) adapted to contain a second product (13) to be mixed, and extending axially along a main axis (A), from an upper end (36) which forms an orifice for injecting (38) the second product, to a lower end (40), including:
- a perforator (44) which has an upper edge (46) adapted to perforate the cap (30) of the bottle (14) when the cartridge (32) occupies its injection position, the perforator (44) axially surmounting the cartridge (32) injection orifice (38),
- an injection device (50) which seals the lower end (40) of the cartridge (32) and which movably mounted axially, between a low initial position and a high final position, in order to push the second product (13) through the cartridge (32) injection orifice (38), from the second reservoir (34) to the first reservoir (16), **characterized in that** the injection device is a piston.
